# EUROPÄISCHE PATENTSCHRIFT

(11) **EP 1 010 517 B1**
(45) Veröffentlichungstag und Bekanntmachung des Hinweises auf die Patenterteilung: **11.06.2003**
(21) Anmeldenummer: 99120739.0
(22) Anmeldetag: 20.10.1999
(51) Int. Cl.: B31B 19/98

(54) **Vorrichtung zum Sammeln und Abtransportieren von mit Stapelöffnungen versehenen Kunststoffbeuteln**
Apparatus for stacking and transferring plastic bags with wicket holes
Appareil pour empiler et transférer des sachets plastiques munis de trous pour tenons de fixation

(30) Priorität: 18.12.1998 DE 19858559
(43) Veröffentlichungstag der Anmeldung: 21.06.2000
(73) Patentinhaber: LEMO Maschinenbau GmbH, D-53859 Niederkassel-Mondorf (DE)
(72) Erfinder: Schneider, Jakob, 53859 Niederkassel (DE)
(74) Vertreter: Thul, Hermann, Dipl.-Phys.

(56) Entgegenhaltungen:
- WO-A-96/35575
- DE-A- 3 026 494
- DE-A- 4 321 038

## Beschreibung

Die Erfindung bezieht sich auf eine Vorrichtung zum Sammeln und gegebenenfalls Verblocken von mit Stapelöffnungen versehenen Kunststoffbeuteln mit einer Flügelrad-Übergabevorrichtung mit in bezug auf eine Umlaufachse radial abstehenden Flügelarmen sowie einer um eine eigene Drehachse taktweise umlaufend angetriebenen Sammeleinrichtung mit Stapelleisten, an denen jeweils entsprechend den Stapelöffnungen in den Kunststoffbeuteln paarweise angeordnete Stapelstifte befestigt sind und ferner einem Abführgreifer für gestapelte Beutelpakete.

Aus der DE 38 23 009 C2 geht eine Stapelvorrichtung für Kunststoffbeutel hervor, bei der eine der Flügelrad-Übergabevorrichtung nachgeordnete Aufnadeleinrichtung einen Aufnadelkorb mit parallel zur Flügelradachse verlaufender Korbachse und eine Mehrzahl von parallel zur Korbachse äquidistant angeordneten Aufnadelleisten aufweist. Aufgrund der im wesentlichen parallel zueinander verlaufenden Drehachsen der Übergabevorrichtung und der Aufnadeleinrichtung sind besondere Maßnahmen erforderlich, um gestapelte Beutelpakete einwandfrei abzuführen. Dazu ist neben einem am freien Stapelende angeordneten Abführgreifer eine Abnadeleinrichtung sowie eine Beutelstapel-Glätteinrichtung erforderlich, die endlos geführte taktweise arbeitende Antriebsketten mit diese querverbindenden Auflegerstangen und einen hin- und herbewegbaren Glättbalken mit einer Glättbürste aufweist. Schließlich sind an Aufnadelleisten über Steuerkurven klemmend und öffnend bewegbare Klemmeinrichtungen erforderlich.

Andererseits sind Stapelvorrichtungen in Gestalt von sogenannten Stiftstaplern bekannt, wie diese beispielsweise aus der DE 31 53 675 C2 hervorgeht. Solche Stiftstapelfördereinrichtungen herkömmlicher Art weisen eine vergleichsweise, mitunter wenigstens 3 m lange Stiftstapelstrecke auf, in deren Bereich die notwendigen Handhabungen, wie z. B. Verblocken der Beutel usw. durchgeführt werden können.

Eine Stapelvorrichtung der gattungsgemäßen Art ist aus der DE 30 26 494-A bekannt. Die Vorrichtung enthält eine Übergabevorrichtung mit einem Flügelrad, das eine im wesentlichen horizontal angeordnete Umlaufachse und radial abstehende Flügelarme aufweist. Die Sammeleinrichtung enthält eine drehtischartige Anordnung mit Trägerarmen, an denen Sammelplatten angeordnet sind. Die Trägerarme drehen sich um eine zwar quer zur Umlaufachse der Übergabevorrichtung, jedoch vertikal verlaufende Drehachse.

Die DE 43 21 038-A1 beschreibt eine Vorrichtung zum Stapeln von Kunststoffbeuteln mit einer Flügelrad-Übergabevorrichtung, die eine Sammelstation enthält, die von einem Wendekreuz mit im wesentlichen parallel zur Flügelradachse verlaufender Drehachse und mit einer Mehrzahl von im wesentlichen horizontal abstehenden Ablageplatten gebildet ist. Die Ablageplatten übernehmen auf der Seite der Flügelrad-Übergabevorrichtung die Kunststoffbeutel von dieser, bis eine vorgegebene Stapelhöhe erreicht ist. Anschließend werden die gestapelten Kunststoffbeutel in einer auf der Seite der Stapelstation liegenden Übergabeposition an eine mit einem Bügel versehene Stapelplatte übergeben.

Der Erfindung liegt die Aufgabe zugrunde, eine Sammelvorrichtung der gattungsgemäßen Art zu schaffen, die sich bei geringen Kosten durch einen vergleichsweise geringen Platzbedarf auszeichnet, geringe Formatumstellzeiten benötigt und eine einwandfreie Aufnahme der gelochten Kunststoffbeutel auf den Stapelstiften der Stapelelemente gewährleistet.

Diese Aufgabe wird erfindungsgemäß dadurch gelöst, daß die Drehachse der Sammeleinrichtung im wesentlichen in horizontaler Richtung in etwa gleicher Höhe wie die Umlaufachse der Übergabevorrichtung angeordnet ist und daß die Stapelelemente als Stapelleisten ausgebildet sind, die an einem gemeinsamen Tragarm um ihre Gelenkachse nach Art eines Paternosters taktweise umlaufend antreibbar sind und sich im wesentlichen parallel zu der Umlaufebene der Flügelarme des Flügelrades der Übergabevorrichtung erstrecken.

Durch die horizontale Drehlagerung der beiden Vorrichtungen ist es möglich, daß die an einem gemeinsamen Tragarm gelagerten Stapelleisten mit ihren freien Enden bis nahezu an eine Lagerwelle der Flügelrad-Übergabevorrichtung reichen. Hierdurch wird einerseits eine großflächige Abstützung der einzelnen Beutel auf den Flügelarmen der Flügelrad-Übergabevorrichtung und andererseits eine einwandfreie Aufnahme der gelochten Kunststoffbeutel auf den Stapelstiften der Stapelleisten gewährleistet.

Bevorzugt sind die Sammeleinrichtung und die Übergabevorrichtung auf jeweils einem eigenen, vorzugsweise verfahrbaren Traggestell angeordnet, und die gestapelten Beutelpakete werden in der Abnahmeposition der Sammeleinrichtung durch ein robotergesteuertes Handlingsystem entnommen.

Ein bevorzugtes Ausführungsbeispiel der Erfindung ist in der Zeichnung dargestellt und wird im folgenden näher erläutert. Es zeigen:
- Figur 1: einen Teil einer Beutelherstellmaschine mit nachgeordneter Flügelrad-Übergabevorrichtung und Sammeleinrichtung,
- Figur 2: eine vereinfachte Darstellung in Richtung X der Figur 3 und
- Figur 3: die zugehörige Aufsicht auf die Vorrichtung.

Die in den Figuren dargestellte Vorrichtung dient zum Sammeln bzw. Stapeln und gegebenenfalls Verblocken von Kunststoffbeuteln 1, die in einem im einzelnen nicht dargestellten Beutelherstellautomaten erzeugt werden. Von diesem sind lediglich ein Vorzugswalzenpaar 2 sowie eine Trennschweißeinrichtung 3 schematisch angedeutet. Hinter dem Beutelherstellautomaten ist eine Flügelrad-Übergabevorrichtung 4 angeordnet, die ein Flügelrad 5 mit mehreren Flügelarmen 6 aufweist. Das Flügelrad 5 ist um eine im wesentlichen horizontale Umlaufachse 7 entgegen dem Uhrzeigersinn umlaufend angetrieben, so wie das mit dem Pfeil 8 dargestellt ist Konzentrisch zur Umlaufachse 7 befindet sich eine Lagerwelle 9, an der die einzelnen Flügelarme 6 befestigt sind. Die Flügelrad-Übergabevorrichtung 4 weist ein Traggestell 11 auf, das zumindest in der Bewegungsrichtung der Kunststoffbeutel 1 über Rollen 12 verfahrbar ist. Gegebenenfalls kann das Traggestell auch quer zur Längsrichtung verstellbar ausgebildet sein, um eine leichte Anpassung an unterschiedliche zu verarbeitende Kunststoffbeutel zu ermöglichen.

Hinter der Flügelrad-Übergabevorrichtung 4 ist eine Sammeleinrichtung 13 angeordnet, die gleichfalls ein Traggestell 14 mit eigenen Laufrollen 15 aufweist, so dass das Traggestell 14 unabhängig vom Traggestell der Flügelrad-Übergabevorrichtung zumindest in Längsrichtung verfahrbar, gegebenenfalls aber auch quer dazu verschiebbar ist. An dem Traggestell 14 ist ein Tragarm 16 zur fliegenden Lagerung von Stapelleisten 17 angeordnet, die paarweise angeordnete Stapelstifte 18 aufweisen. Deren gegenseitiger Abstand entspricht nicht dargestellten Stapelöffnungen in den Kunststoffbeuteln 1. Über einen im einzelnen nicht dargestellten Antrieb, der beispielsweise einen Zahnriemen oder Zahnräder 19 aufweist, lassen sich die Stapelleisten 17 mit den darauf befindlichen Stapelstiften 18 nach Art eines Paternosters umlaufend antreiben. Für den Antrieb ist ein als Servomotor ausgebildeter Antriebsmotor 21 vorgesehen. Aus Figur 2 ist ersichtlich, dass ein um eine Drehachse 23 in Richtung des Pfeils 24 taktweise umlaufend antreibbares Trägerkreuz 22 in vier Positionen bewegbar ist. Auf diese Weise können die Stapelleisten 17 mit den darauf befindlichen Stapelstiften 18 jeweils in eine Übergabeposition I, eine gegebenenfalls zum Verblocken geeignete Zwischenstellung II und in eine Entnahmeposition III bewegt werden. Eine oben liegende Position 4 ist eine Leerposition. In der Entnahmeposition III können die Beutelpakete, beispielsweise durch ein robotergesteuertes Handlingsystem, das in der Zeichnung nicht dargestellt ist, entnommen werden.

## Patentansprüche

1. Vorrichtung zum Sammeln von mit Stapelöffnungen versehenen Kunststoffbeuteln (1) mit einer ein Flügelrad (5) aufweisenden Übergabevorrichtung (4) mit in bezug auf eine im wesentlichen horizontal angeordnete Umlaufachse (7) radial abstehenden Flügelarmen (6) sowie einer um eine im wesentlichen quer zur Umlaufachse (7) der Übergabevorrichtung (4) angeordnete Drehachse (23) taktweise umlaufend angetriebenen Sammeleinrichtung (13) mit jeweils um eine eigene Gelenkachse verdrehbaren Stapelelementen (17), an denen jeweils entsprechend den Stapelöffnungen in den Kunststoffbeuteln paarweise angeordnete Stapelstifte (18) befestigt sind, **dadurch gekennzeichnet, daß** die Drehachse (23) der Sammeleinrichtung (13) im wesentlichen in horizontaler Richtung in etwa in gleicher Höhe wie die Umlaufachse (7) der Übergabevorrichtung (4) angeordnet ist und die Stapelelemente als an einem gemeinsamen Tragarm (16) um ihre Gelenkachse nach Art eines Paternosters taktweise umlaufend antreibbare und sich im wesentlichen parallel zu der Umlaufebene der Flügelarme (6) des Flügelrades (5) der Übergabevorrichtung (4) erstreckende Stapelleisten (17) ausgebildet sind.

2. Vorrichtung nach Anspruch 1, **dadurch gekennzeichnet, daß** als Antrieb für die Stapelleisten (17) ein gemeinsamer Servomotor (21) vorhanden ist, der über eine vorzugsweise Zahnräder (19) und einen Zahnriemen aufweisende Antriebseinrichtung mit den drehbar gelagerten Stapelleisten (17) in Antriebsverbindung steht.

3. Vorrichtung nach Anspruch 1 oder 2, **dadurch gekennzeichnet, daß** die Übergabevorrichtung (4) und/oder die Sammeleinrichtung (13) jeweils auf einem eigenen Traggestell (11,14) angeordnet sind und daß mindestens eines der Traggestelle (11 bzw. 14) wenigstens in Längsrichtung der Bewegungsstrecke der Kunststoffbeutel (1) bzw. einer zulaufenden Kunststoffolienbahn verfahrbar ausgebildet ist.

4. Vorrichtung nach einem oder mehreren der Ansprüche 1 bis 3, **dadurch gekennzeichnet, daß** die in einer Abnahmeposition (III) auf einer der Stapelleisten (17) befindlichen, gegebenenfalls verblockten Beutelstapel durch ein robotergesteuertes Handlingsystems entfernbar sind.

## Claims

1. Apparatus for collecting plastic bags (1) provided with stacking openings, having a transfer means (4) which has a vane wheel (5) with vanes (6) which project radially in relation to an essentially horizontally arranged circulatory axis (7), and having a collecting arrangement (13) which is driven cyclically in circulation about an axis of rotation (23), arranged essentially transversely to the circulatory axis (7) of the transfer means (4), and has stacking elements (17) which can each be rotated about a dedicated articulation axis and on which are fastened wicket pins (18) which are arranged in pairs in each case corresponding to stacking openings in the plastic bags, **characterized in that** the axis of rotation (23) of the collecting arrangement (13) is arranged essentially horizontally at approximately the same level as the circulatory axis (7) of the transfer means (4), and the stacking elements are designed as stacking bars (17) which can be driven cyclically in circulation, in the manner of a paternoster, about their axis of articulation on a common carrying arm (16) and extend essentially parallel to the circulatory plane of the vanes (6) of the vane wheel (5) of the transfer means (4).

2. Apparatus according to Claim 1, **characterized in that** the drive provided for the stacking bars (17) is a common servomotor (21), which is in drive connection with the rotatably mounted stacking bars (17) via a drive arrangement which preferably has gearwheels (19) and a toothed belt.

3. Apparatus according to Claim 1 or 2, **characterized in that** the transfer means (4) and/or the collecting arrangement (13) are/is arranged on a dedicated carrying framework (11, 14) in each case, and **in that** at least one of the carrying frameworks (11, 14) is designed such that it can be displaced at least in the longitudinal direction of the movement path of the plastic bags (1) and/or of an incoming plastic-film web.

4. Apparatus according to one or more of Claims 1 to 3, **characterized in that** the stacks of bags which are located in a removal position (III) on one of the stacking bars (17), and may possibly be blocked, can be removed by a robot-controlled handling system.

## Revendications

1. Agencement pour rassembler des sacs (1) en matière synthétique dotés d'ouvertures d'empilement, avec un agencement de transfert (4) qui présente une roue (5) à bras dont les bras (6) débordent radialement d'un axe de rotation (7) disposé essentiellement à l'horizontale, ainsi qu'avec un dispositif de rassemblement (13) qui est entraîné en rotation par pas autour d'un axe de rotation (23) disposé essentiellement transversalement par rapport à l'axe de rotation (7) de l'agencement de transfert (4) et qui présente des éléments d'empilement (17) qui peuvent tourner autour de leur propre axe d'articulation respectif et sur lesquels sont fixées des tiges d'empilement (18) disposées par paires en correspondance aux ouvertures d'empilement des sacs en matière synthétique, **caractérisé en ce que** l'axe de rotation (23) du dispositif de rassemblement (13) est disposé essentiellement à l'horizontale et sensiblement à même hauteur que l'axe de rotation (7) de l'agencement de transfert (4), les éléments d'empilement étant configurés comme lattes d'empilement (17) qui s'étendent essentiellement en parallèle au plan de rotation des bras (6) de la roue (5) à bras de l'agencement de transfert (4) et qui peuvent être entraînées en rotation par pas sur un bras de support (16) commun et autour de leur axe d'articulation à la manière d'un chapelet.

2. Agencement selon la revendication 1, **caractérisé en ce qu'**un servomoteur (21) commun qui, par l'intermédiaire d'un dispositif d'entraînement qui présente de préférence des roues dentées (19) et une courroie dentée, est relié à entraînement aux lattes d'empilement (17) montées à rotation, est prévu comme entraînement des lattes d'empilement (17).

3. Agencement selon la revendication 1 ou 2, **caractérisé en ce que** l'agencement de transfert (4) et/ou le dispositif de rassemblement (13) sont disposés chacun sur leur propre bâti porteur (11, 14) et **en ce qu'**au moins l'un des bâtis porteurs (11, respectivement 14) est configuré de manière à pouvoir être déplacé au moins dans le sens de la longueur du parcours de déplacement des sacs (1) en matière synthétique ou d'une nappe périphérique de feuille de matière synthétique.

4. Agencement selon une ou plusieurs des revendications 1 à 3, **caractérisé en ce que** les piles de sacs situées dans une position d'enlèvement (III) sur l'une des lattes d'empilement (17) et éventuellement bloquées peuvent être enlevées par un système de manutention commandé par robot.
